# FASCICULE DE BREVET EUROPEEN

(11) **EP 0 597 754 B1**
(45) Date de publication et mention de la délivrance du brevet: **08.09.1999**
(21) Numéro de dépôt: 93402694.9
(22) Date de dépôt: 03.11.1993
(51) Int. Cl.: F03C 1/04, F04B 1/04

(54) **Machine à piston rotatif et procédé d'assemblage**
Drehkolbenmaschine und Montageverfahren
Rotary piston machine and assembly method

(30) Priorité: 13.11.1992 FR 9213697
(43) Date de publication de la demande: 18.05.1994
(73) Titulaire: POCLAIN HYDRAULICS INDUSTRIE, 60411 Verberie (FR)
(72) Inventeur: Lemaire, Gilles G., F-60200 Margny les Compiegne (FR); Perot, Marc L., F-60330 Eve (FR)
(74) Mandataire: Hasenrader, Hubert

(56) Documents cités:
- US-A- 2 050 823

## Description

Est déjà connu un mécanisme à fluide sous pression, tel qu'un moteur ou une pompe hydraulique, comprenant: une came comportant une pluralité d'ondulations; un bloc-cylindres monté rotatif par rapport à la came autour d'un axe de rotation et possédant une face de communication perpendiculaire audit axe de rotation; un distributeur interne de fluide possédant une face de distribution destinée à être en appui sur la face de communication du bloc-cylindres et attelé à ladite came au moyen d'un dispositif d'immobilisation en rotation du distributeur interne par rapport à la came comprenant au moins un élément de liaison, qui est lié sans jeu transversal selon une direction orthogonale à la fois à l'axe de rotation et à un quelconque rayon passant par l'axe de rotation, avec le distributeur interne de fluide et avec la came, et qui en outre est sensiblement indéformable transversalement par rapport audit axe de rotation et autour de l'axe de rotation, la liaison réalisée par cet élément de liaison étant par contre déformable selon une direction parallèle à l'axe de rotation, et autour d'un axe de pivotement éventuel parallèle à un axe quelconque orthogonal à l'axe de rotation, et ledit élément de liaison comprenant un voile mince qui s'étend sensiblement transversalement par rapport à l'axe de rotation.

Le document US-A-2050823 montre une disposition dans laquelle le distributeur est relié à la came, constituée par un excentrique, à l'aide d'un élément de liaison comprenant un voile mince.

La position du distributeur interne de fluide par rapport à la came doit être précise, car de la précision de son réglage dépendent la qualité des admissions de fluide dans les chambres de travail délimitées dans le bloc-cylindres et des échappements du fluide hors desdites chambres et leurs correspondances avec la position des ondulations de la came.

Or de multiples tolérances aussi bien d'usinage, que de montage ont conduit, à ce jour, à devoir admettre une correspondance approximative entre la position du distributeur interne de fluide et celle de la came ondulée. Les efforts consentis pour réduire la valeur de ces tolérances ne suffisent pas à obtenir une telle correspondance de bonne qualité.

En partant de cette constatation, l'invention telle que définie dans les revendications, remédie aux inconvénients existants en réduisant le nombre des tolérances, bien entendu tout en retenant le principe de la réduction de la valeur de chacune d'elles.

Selon l'invention, dans un mécanisme tel que précédemment défini, la position du dispositif d'immobilisation est réglée sans jeu au moment du montage à l'aide d'une pièce utilisée lors du montage, comportant une périphérie ayant une forme complémentaire de celle de la came.

Les avantageuses dispositions suivantes sont en outre de préférence adoptées:
- le mécanisme, ou bien, comprend un élément complémentaire, tel que le fond d'extrémité d'un carter, qui est solidaire de la came, et sur lequel ledit élément de liaison est fixé; ou bien, comprend un élément complémentaire, tel que le fond d'extrémité d'un carter qui est fixé sur la came par des moyens d'une fixation amovible, tels que des vis de fixation, une partie desdits éléments de liaison étant pincée entre la came et ledit élément complémentaire;
- une partie périphérique de l'élément de liaison a une forme complémentaire de celle des ondulations de la came et s'imbrique sans jeu dans les ondulations de la came;
- l'élément de liaison, dans la configuration de fonctionnement du mécanisme, présente une contrainte initiale élastique le déformant parallèlement à l'axe de rotation, dont l'effet tend à mettre en appui au moyen d'une force non nulle la face de distribution du distributeur interne de fluide sur la face de communication du bloc-cylindres.

L'avantage principal de l'invention réside dans le fait que, grâce à une liaison plus directe entre le distributeur interne de fluide et la came, le nombre des tolérances a été réduit et le réglage de la position du distributeur interne de fluide par rapport à la came a été amélioré, avec la conséquence finale d'une amélioration du fonctionnement du mécanisme.

L'invention sera mieux comprise, et des caractéristiques secondaires et leurs avantages apparaîtront au cours de la description de réalisation donnée ci-dessous à titre d'exemple.

Il est entendu que la description et les dessins ne sont donnés qu'à titre indicatif et non limitatif.

Il sera fait référence aux dessins annexés, dans lesquels:
- la figure 1 est une coupe axiale d'un moteur hydraulique selon une première réalisation conforme à l'invention;
- la figure 2 est une coupe suivant II-II de la figure 1;
- la figure 3 est une coupe axiale d'un moteur hydraulique selon une deuxième réalisation conforme à l'invention;
- la figure 4 est une coupe suivant IV-IV de la figure 3;
- la figure 5 est une coupe axiale d'un moteur hydraulique selon une troisième réalisation conforme à l'invention;
- la figure 6 est une coupe suivant VI-VI de la figure 5; et,
- la figure 7 est une coupe axiale illustrant le montage du moteur des figures 3 et 4.

Les réalisations représentées concernent des moteurs hydrauliques qui, d'une part possèdent des caractéristiques communes, d'autre part, possèdent chacun des caractéristiques particulières.

Les dispositions communes sont décrites ci-après et sont notamment visibles sur les figures 1, 3 et 5. Chaque moteur comporte:
- un carter en trois parties 1A, 1B, 1C, assemblées par des vis 6;
- un arbre de sortie 2, monté rotatif autour d'un axe géométrique 3, par l'intermédiaire de paliers à rouleaux 4 interposés entre cet arbre de sortie 2 et la partie 1A du carter, constituant un axe de rotation;
- une came 5, présentant plusieurs ondulations, usinée sur la périphérie interne de la partie 1B du carter;
- un bloc-cylindres 7, qui est rendu solidaire en rotation de l'arbre 2 par l'intermédiaire de cannelures 8 ménagées dans un alésage du bloc-cylindres et imbriquées dans des cannelures 9 ménagées sur la périphérie interne de l'arbre 2;
- une pluralité de cylindres 10, ménagés dans le bloc-cylindres 7 et disposés radialement par rapport à l'axe de rotation 3, angulairement régulièrement espacés autour de l'axe 3;
- une pluralité de pistons 11, chacun monté coulissant à l'intérieur d'un cylindre 10, muni d'un rouleau d'appui 12, d'axe 13 parallèle à l'axe de rotation 3, par l'intermédiaire duquel ledit piston 11 est susceptible d'être en appui sur la came ondulée 5, et délimitant avec le cylindre 10 une chambre 14;
- une face plane 15, de communication, perpendiculaire à l'axe de rotation 3, appartenant au bloc-cylindres 7;
- une pluralité de conduits de cylindres 16, ménagés dans le bloc-cylindres 7, reliant, chacun, une chambre 14 à la face de communication 15 dans laquelle ils débouchent par des orifices 17 centrés sur un même cercle coaxial à l'axe de rotation 3;
- un distributeur interne de fluide 18, qui comporte une face de distribution 19, plane, maintenue en appui sur la face de communication 15;
- des conduits de distribution 20, 21, qui sont ménagés dans le distributeur interne de fluide 18 et qui débouchent dans la face de distribution 19 par des orifices 22, 23 centrés sur le même cercle que les orifices 17, en étant par ailleurs reliés à deux gorges 24, 25, de révolution d'axe 3, ménagées dans le distributeur interne de fluide 18, respectivement;
- deux conduits 26, 27, ménagés dans la partie 1C du carter, reliant lesdites gorges 24, 25, dans lesquelles ils débouchent, à deux conduits externes 28, 29 d'alimentation en fluide sous pression et d'échappement de fluide, respectivement;
- un conduit 30, ménagé dans la partie 1C du carter reliant l'enceinte close 31 délimitée par ce carter à un conduit externe 32 de retour du fluide à un réservoir sans pression.

Le distributeur interne de fluide 18 est immobilisé, vis-à-vis d'une rotation d'axe 3, par rapport à la came 5 au moyen d'un dispositif spécifique de chaque réalisation.

Dans le moteur représenté sur les figures 1 et 2, deux langues radiales 33A, en l'espèce diamétralement opposées, s'étendent dans un plan transversal P perpendiculaire à l'axe de rotation 3, et comportent, chacune, une forme périphérique en V, 34, qui s'adapte sans aucun jeu à la forme 5A délimitant un sommet de la came 5.

Les langues 33A, initialement distinctes du distributeur interne de fluide 18, appartiennent à un voile mince 33 fixé sur le distributeur interne 18 par tous moyens de fixation adaptés, tels que collage 35 sur une face transversale plane 36 du distributeur interne de fluide 18, soudage ou vissage. Par ailleurs, ces langues 33A sont indéformables dans le sens transversal du plan P, perpendiculaire à l'axe de rotation 3. Ainsi, le distributeur interne de fluide 18 est immobilisé vis-à-vis de la rotation d'axe 3 par rapport à la came 5.

Par contre, l'appui radial des formes 34 des langues 33A sur les formes 5A de la came permet de légers déplacements du distributeur interne de fluide 18, bien sûr axiaux parallèles à l'axe de rotation 3 ), mais aussi de pivotement soit autour d'un diamètre perpendiculaire à l'axe 3, soit autour d'un axe plus généralement orthogonal à l'axe 3. Ces petits déplacements sont nécessaires pour que la face de distribution 19 soit maintenue en appui sensiblement étanche sur la face de communication 15 sous l'effet notamment des poussées hydrostatiques des fluides contenus dans les gorges 24, 25, et sous l'effet complémentaire, notamment à l'arrêt, de petits ressorts 135 interposés entre le fond de la partie 1C du carter et le distributeur interne de fluide 18.

La sensible non déformabilité des langues 33A, parallèlement ou dans le plan P, transversalement par rapport à l'axe de rotation 3, a pour conséquence que la position angulaire relative du distributeur interne de fluide 18 par rapport à la came 5 est sensiblement invariable.

Dans la réalisation des figures 3 et 4, le distributeur interne de fluide 18 comporte, à proximité de sa face de distribution 19, une collerette cylindrique 37, coaxiale à l'axe de rotation 3, la partie 1C du carter comportant également une collerette cylindrique 38, coaxiale à l'axe de rotation 3. Un voile mince 39, partiellement transversal par rapport à l'axe 3, présente un premier bord rabattu 40, cylindrique, adapté à son application sur la collerette 37 du distributeur interne de fluide 18, et, un deuxième bord rabattu 41, cylindrique, adapté à son application sur la collerette 38 de la partie 1C du carter. Les bords rabattus 40, 41 sont fixés sur les collerettes 37, 38, par tous moyens de fixations adaptés, notamment collage 42, 43, ou soudage, respectivement, ou même, pour l'un d'eux, tel que le bord rabattu 40, par simple application sur la collerette par déformation élastique du voile 39. Il doit être noté que le voile mince 39 est réalisé en matériau ayant une certaine élasticité, telle qu'une tôle d'acier, et que la fixation de ses bords rabattus 40, 41 est réalisée de manière que, le moteur étant à l'arrêt, non alimenté en fluide sous pression, le voile mince 39 présente une déformation axiale initiale élastique parallèle à l'axe 3, provoquant la mise en appui, au moyen d'une force non nulle, de la face de distribution 19 sur la face de communication 15. La contrainte initiale, que constitue cette force non nulle, permet éventuellement la suppression des ressorts 135. Par ailleurs, l'élasticité du voile mince 39 rend possible de petites déformations élastiques permettant de légers pivotements de la face de distribution 19 autour d'un axe perpendiculaire ou orthogonal à l'axe de rotation 3, de manière que puisse être obtenu un contact sensiblement étanche, notamment pendant le fonctionnement du moteur, de la face de distribution 19 sur la face de communication 15. Par contre, dans le sens transversal, perpendiculairement à l'axe de rotation 3, le voile 39 présente une grande rigidité et est sensiblement indéformable, de sorte que la position angulaire relative du distributeur interne de fluide 18 par rapport à la partie 1C du carter, et par conséquent par rapport à la came 5, est sensiblement invariable.

La réalisation des figures 5 et 6 comporte les dispositions suivantes:
- le distributeur interne de fluide 18 est muni d'une face transversale 44 perpendiculaire à l'axe 3, située à proximité de sa face de distribution 19;
- un voile mince 45, s'étendant sensiblement transversalement, réalisé en acier, est fixé sur cette face 44, par exemple par collage 46, ou encore par soudage ou vissage, et a une périphérie externe 47 de forme circulaire, délimitant un bord plan 48;
- un épaulement 49, de profondeur légèrement inférieure à l'épaisseur du bord 48 du voile 45, est ménagé à proximité de la face 50 d'assemblage de la partie 1C du carter avec la partie 1B (face 51);
- le bord plan 48 est pincé entre l'épaulement 49 et la face 51 de la partie 1B du carter et est immobilisé par ce moyen par rapport à la came 5;
- le voile mince 45 possède une élasticité axiale, lui permettant de légères déformations de translation dans le sens axial, parallèlement à l'axe de rotation 3, ainsi que de pivotement autour d'un axe orthogonal à l'axe de rotation 3, de manière que la face de distribution 19 puisse être mise en appui et maintenue en appui sensiblement étanche sur la face de communication 15;
- le voile 45 est par contre sensiblement indéformable parallèlement à un plan perpendiculaire à l'axe de rotation 3, de sorte qu'après son collage 46 sur la face 44 et le pincement de son bord 48 entre les parties 1B et 1C du carter, la position relative du distributeur interne de fluide 18 par rapport à la partie 1B du carter, par conséquent également par rapport à la came 5 est sensiblement invariable;
- enfin, le collage 46, et/ou le pincement du bord 48 ente les parties 1B et 1C du carter, sont réalisés de manière que, le moteur étant à l'arrêt, non alimenté en fluide sous pression, le voile mince 45 présente une déformation axiale initiale, élastique, provoquant la mise en appui, au moyen d'une force non nulle, de la face de distribution 19 sur la face de communication 15.

Dans les réalisations des figures 1 à 6, le réglage initial de la position du distributeur interne de fluide 18 par rapport à la came 5 est obtenu au moment du montage, grâce à un outillage de montage précis qui permet de régler la position, sans jeu, l'une par rapport à l'autre des deux pièces constituées par le distributeur interne de fluide 18 et par la came 5, par l'intermédiaire du voile mince, avant immobilisation complète de l'ensemble.

A titre d'exemple, est expliqué ci-après en regard de la figure 7, le procédé de réglage des positions concernant le moteur des figures 3 et 4. Une pièce spéciale 52, utilisée uniquement au moment du montage, comporte une périphérie 105 ayant une forme complémentaire de celle de la came 5, de manière à pouvoir être imbriquée, sans jeu, entre les ondulations de celle-ci. Cette pièce comporte en outre, au moins deux trous 55. La pièce 52 est présentée en regard de la partie 1B du carter. Le ou les trous 55 sont alors disposés dans des positions qui sont celles des orifices 17, par lesquels les conduits de cylindre 16 du bloc-cylindres 7 débouchent normalement dans la face de communication 15, lorsque le moteur est entièrement assemblé (figure 3). Il suffit d'établir la correspondance de ces trous 55 et de l'un des conduits de distribution 20 ou 21 pour obtenir la position exacte du distributeur interne de fluide 18 par rapport à la came 5.

Le montage pratique est le suivant:
- fixation du bord rabattu 40 du voile 39 sur la collerette 37 du distributeur interne de fluide 18, par collage 42 par exemple;
- montage de l'ensemble du distributeur interne de fluide 18 et du voile 39 qui y est fixé, sur la pièce 52, au moyen de goupilles élastiques 57 introduites, sans jeu, dans les trous 55 et les conduits 20 ou 21;
- assemblage des parties 1B et 1C du carter au moyen des vis 56; et,
- montage de l'ensemble du distributeur interne de fluide 18, du voile 39 qui y est fixé, et de la pièce 52 tel que réalisé précédemment dans l'ensemble des parties 1B et 1C assemblées du carter. La périphérie 105 s'imbrique, sans jeu, entre les ondulations de la came 5 et le bord rabattu 41 du voile 39, est emmanché à force autour de la collerette 38 de la partie 1C du carter dans la position exacte, et, ultérieurement invariable du distributeur interne de fluide 18 par rapport à la came 5.

Des montages analogues permettent l'assemblage et les réglages de position des moteurs des figures 1 et 2, et, 5 et 6.

Chacune des solutions proposées permet un réglage précis, sans jeu transversal, de la position du distributeur interne de fluide 18 par rapport à la came 5.

La conception du moteur des figures 3 et 4, et, des figures 5 et 6 permet de conserver le même voile quelque soit la came adoptée; ce qui est intéressant dans l'établissement d'une gamme complète de moteur.

L'invention n'est pas limitée aux réalisations décrites, mais en couvre au contraire toutes les variantes qui pourraient leur être apportées sans sortir du cadre fixé par les revendications.

## Revendications

1. Procédé de montage d'un dispositif d'immobilisation en rotation du distributeur interne de fluide d'un mécanisme à fluide sous pression, tel qu'un moteur ou une pompe hydraulique, par rapport à la came de ce mécanisme, ce dernier comprenant :
ladite came (5) ;
un bloc-cylindres (7) monté rotatif par rapport à la came autour d'un axe de rotation (3) et possédant une face de communication (15) perpendiculaire audit axe de rotation;
ledit distributeur interne de fluide (18), qui possède une face de distribution (19) destinée à être en appui sur la face de communication (15) du bloc-cylindres et est attelé à ladite came (5) au moyen dudit dispositif d'immobilisation en rotation du distributeur interne par rapport à la came, ce dispositif comprenant au moins un élément de liaison (33 ; 33A ; 39 ; 45), qui est lié sans jeu transversal selon une direction orthogonale à la fois à l'axe de rotation et à un quelconque rayon passant par l'axe de rotation, avec le distributeur interne de fluide (18) et avec la came (5), et qui en outre est sensiblement indéformable transversalement par rapport audit axe de rotation (3) et autour de l'axe de rotation, la liaison réalisée par cet élément de liaison étant par contre déformable selon une direction parallèle à l'axe de rotation (3), et autour d'un axe de pivotement éventuel parallèle à un axe quelconque orthogonal à l'axe de rotation, et ledit élément de liaison comprenant un voile mince (33 ; 33A ; 39 ; 45) qui s'étend sensiblement transversalement par rapport à l'axe de rotation;
caractérisé en ce que la position du dispositif d'immobilisation (33 ; 39 ; 45) est réglée sans jeu au moment du montage à l'aide d'une pièce (52) qui comporte une périphérie (105) ayant une forme complémentaire de celle de la came (5), cette dernière comportant une pluralité d'ondulations.

2. Mécanisme à fluide sous pression, tel qu'un moteur ou une pompe hydraulique, comprenant:
une came (5) ;
un bloc-cylindres (7) monté rotatif par rapport à la came autour d'un axe de rotation (3) et possédant une face de communication (15) perpendiculaire audit axe de rotation;
un distributeur interne de fluide (18) possédant une face de distribution (19) destinée à être en appui sur la face de communication (15) du bloc-cylindres et attelé à ladite came (5) au moyen d'un dispositif d'immobilisation en rotation du distributeur interne par rapport à la came comprenant au moins un élément de liaison (39), qui est lié sans jeu transversal selon une direction orthogonale à la fois à l'axe de rotation et à un quelconque rayon passant par l'axe de rotation, avec le distributeur interne de fluide (18) et avec la came (5), et qui en outre est sensiblement indéformable transversalement par rapport audit axe de rotation (3) et autour de l'axe de rotation, la liaison réalisée par cet élément de liaison étant par contre déformable selon une direction parallèle à l'axe de rotation (3), et autour d'un axe de pivotement éventuel parallèle à un axe quelconque orthogonal à l'axe de rotation, et ledit élément de liaison comprenant un voile mince (39) qui s'étend sensiblement transversalement par rapport à l'axe de rotation;
caractérisé en ce que, la position du dispositif d'immobilisation (39) ayant été préalablement réglée sans jeu au moment du montage à l'aide d'une pièce (52) comportant une périphérie (105) ayant une forme complémentaire de celle de la came (5), cette dernière comportant une pluralité d'ondulations,
ledit élément de liaison (39) est fixé, d'une part (en 42) sur le distributeur interne de fluide (18) et, d'autre part (en 40) sur un élément complémentaire (1C) tel que le fond d'extrémité d'un carter, ledit élément complémentaire étant solidaire (6) de la came (5).

3. Mécanisme à fluide sous pression, tel qu'un moteur ou une pompe hydraulique, comprenant:
une came (5) ;
un bloc-cylindres (7) monté rotatif par rapport à la came autour d'un axe de rotation (3) et possédant une face de communication (15) perpendiculaire audit axe de rotation;
un distributeur interne de fluide (18) possédant une face de distribution (19) destinée à être en appui sur la face de communication (15) du bloc-cylindres et attelé à ladite came (5) au moyen d'un dispositif d'immobilisation en rotation du distributeur interne par rapport à la came comprenant au moins un élément de liaison (45), qui est lié sans jeu transversal selon une direction orthogonale à la fois à l'axe de rotation et à un quelconque rayon passant par l'axe de rotation, avec le distributeur interne de fluide (18) et avec la came (5), et qui en outre est sensiblement indéformable transversalement par rapport audit axe de rotation (3) et autour de l'axe de rotation, la liaison réalisée par cet élément de liaison étant par contre déformable selon une direction parallèle à l'axe de rotation (3), et autour d'un axe de pivotement éventuel parallèle à un axe quelconque orthogonal à l'axe de rotation, et ledit élément de liaison comprenant un voile mince (45) qui s'étend sensiblement transversalement par rapport à l'axe de rotation;
caractérisé en ce que, la position du dispositif d'immobilisation (45) ayant été préalablement réglée sans jeu au moment du montage à l'aide d'une pièce (52) comportant une périphérie (105) ayant une forme complémentaire de celle de la came (5), cette dernière comportant une pluralité d'ondulations,
ledit élément de liaison (45) est constitué par ledit voile mince (45) sensiblement transversal, est directement fixé (en 46) sur une face transversale (44) perpendiculaire à l'axe de rotation (3) que présente le distributeur interne de fluide (18) et présente une partie (48) qui est directement pincée entre la came (5) et un élément complémentaire (1C) tel que le fond d'extrémité d'un carter, ledit élément complémentaire étant lui-même fixé sur la came (5) par des moyens de fixation amovibles (6).

4. Mécanisme à fluide sous pression, tel qu'un moteur ou une pompe hydraulique, comprenant:
une came (5) ;
un bloc-cylindres (7) monté rotatif par rapport à la came autour d'un axe de rotation (3) et possédant une face de communication (15) perpendiculaire audit axe de rotation;
un distributeur interne de fluide (18) possédant une face de distribution (19) destinée à être en appui sur la face de communication (15) du bloc-cylindres et attelé à ladite came (5) au moyen d'un dispositif d'immobilisation en rotation du distributeur interne par rapport à la came comprenant au moins un élément de liaison (33 ; 33A), qui est lié sans jeu transversal selon une direction orthogonale à la fois à l'axe de rotation et à un quelconque rayon passant par l'axe de rotation, avec le distributeur interne de fluide (18) et avec la came (5), et qui en outre est sensiblement indéformable transversalement par rapport audit axe de rotation (3) et autour de l'axe de rotation, la liaison réalisée par cet élément de liaison étant par contre déformable selon une direction parallèle à l'axe de rotation (3), et autour d'un axe de pivotement éventuel parallèle à un axe quelconque orthogonal à l'axe de rotation, et ledit élément de liaison comprenant un voile mince (33 ; 33A) qui s'étend sensiblement transversalement par rapport à l'axe de rotation;
caractérisé en ce que, la position du dispositif d'immobilisation (39) ayant été préalablement réglée sans jeu au moment du montage à l'aide d'une pièce (52), comportant une périphérie (105) ayant une forme complémentaire de celle de la came (5), cette dernière comportant une pluralité d'ondulations,
une partie périphérique (34) de l'élément de liaison (33 ; 33A) a une forme complémentaire de celle des ondulations (5A) de la came (5) et s'imbrique sans jeu dans les ondulations de la came.

5. Mécanisme selon l'une quelconque des revendications 2 à 4,
caractérisé en ce que l'élément de liaison (39; 45), dans la configuration de fonctionnement du mécanisme, présente une contrainte initiale élastique le déformant parallèlement à l'axe de rotation (3), dont l'effet tend à mettre en appui au moyen d'une force non nulle la face de distribution (19) du distributeur interne de fluide (18) sur la face de communication (15) du bloc-cylindres (7).

## Patentansprüche

1. Verfahren zur Montage einer Vorrichtung zur Immobilisierung hinsichtlich Rotation des inneren Fluidverteilers eines Mechanismus mit Fluid unter Druck, wie ein Hydromotor oder eine hydraulische Pumpe, bezüglich der Kurvenbahn dieses Mechanismus, wobei letzterer aufweist:
die Kurvenbahn (5);
einen Zylinderblock (7), der bezüglich der Kurvenbahn drehbar um eine Drehachse (3) montiert ist und eine Verbindungsseite (15) aufweist, die rechtwinklig zu der Drehachse ist;
den inneren Fluidverteiler (18), der eine Verteilerseite (19) besitzt, die zum Druck auf die Verbindungsseite (15) des Zylinderblocks bestimmt ist und an die Kurvenbahn (5) mittels der Vorrichtung zur Immobilisierung hinsichtlich Rotation des inneren Verteilers bezüglich der Kurvenbahn gekuppelt ist, wobei diese Vorrichtung wenigstens ein Verbindungselement (33 ; 33A ; 39 ; 45) aufweist, das, ohne Seitenspiel in einer orthogonalen Richtung zugleich zu der Drehachse und einem beliebigen durch die Drehachse verlaufenden Radius, mit dem inneren Fluidverteiler (18) und mit der Kurvenbahn (5) verbunden ist, und das außerdem bezüglich der Drehachse (3) und um die Drehachse (3) im wesentlichen transversal nicht verformbar ist, wobei die durch dieses Verbindungselement hergestellte Verbindung im Gegensatz dazu in einer Richtung parallel zur Drehachse (3) und um eine Schwenkachse, die gegebenenfalls parallel zu einer beliebigen Achse, orthogonal zur Drehachse ist, verformbar ist, und das Verbindungselement eine dünne Scheibe (33 ; 33A ; 39 ; 45) aufweist, die sich im wesentlichen quer bezüglich der Drehachse erstreckt;
dadurch gekennzeichnet, daß die Position der Vorrichtung zur Immobilisierung (33 ; 39 ; 45) ohne Spiel im Moment der Montage mittels eines Teils (52) eingestellt wird, das einen Umfang (105) aufweist, der eine Form komplementär zu derjenigen der Kurvenbahn (5) aufweist, wobei letztere eine Mehrzahl von Wellen hat.

2. Mechanismus mit Fluid unter Druck, wie ein Hydromotor oder eine hydraulische Pumpe, der ausweist:
eine Kurvenbahn (5);
einen Zylinderblock (7), der drehbar bezüglich der Kurvenbahn um eine Drehachse (3) montiert ist und eine Verbindungsseite (15) aufweist, die rechtwinklig zu der Drehachse ist;
einen inneren Fluidverteiler (18) mit einer Verteilerseite (19), die zum Druck auf die Verbindungsseite (15) des Zylinderblocks bestimmt ist und der an die Kurvenbahn (5) gekuppelt ist mittels einer Vorrichtung zur Immobilisierung hinsichtlich Rotation des inneren Verteilers bezüglich der Kurvenbahn, der wenigstens ein Verbindungselement (39) aufweist, das, ohne Seitenspiel in einer orthogonalen Richtung zugleich zu der Drehachse und einem beliebigen durch die Drehachse verlaufenden Radius, mit dem inneren Fluidverteiler (18) und mit der Kurvenbahn (5) verbunden ist, und das außerdem bezüglich der Drehachse (3) und um die Drehachse (3) im wesentlichen transversal nicht verformbar ist, wobei die durch dieses Verbindungselement hergestellte Verbindung im Gegensatz dazu in einer Richtung parallel zur Drehachse (3) und um eine Schwenkachse, die gegebenenfalls parallel zu einer beliebigen Achse, orthogonal zur Drehache ist, verformbar ist, und das Verbindungselement eine dünne Scheibe (39) aufweist, die sich im wesentlichen quer bezüglich der Drehachse erstreckt;
dadurch gekennzeichnet, daß die Position der Vorrichtung zur Immobilisierung (39) ohne Spiel im Moment der Montage mittels eines Teils (52) vorab eingestellt ist, das einen Umfang (105) aufweist, der eine Form komplementär zu derjenigen der Kurvenbahn (5) aufweist, wobei letztere eine Mehrzahl von Wellen hat,
das Verbindungselement (39) befestigt ist einerseits (in 42) an dem inneren Fluidverteiler (18) und, andererseits, (in 40) an einem Komplementärelement (1C), wie dem Endboden eines Gehäuses, wobei das Komplementärelement mit der Kurvenbahn (5) fest verbunden (6) ist.

3. Mechanismus mit Fluid unter Druck, wie ein Hydromotor oder eine hydraulische Pumpe, der ausweist:
eine Kurvenbahn (5);
einen Zylinderblock (7), der drehbar bezüglich der Kurvenbahn um eine Drehachse (3) montiert ist und eine Verbindungsseite (15) aufweist, die rechtwinklig zu der Drehachse ist;
einen inneren Fluidverteiler (18) mit einer Verteilerseite (19), die zum Druck auf die Verbindungsseite (15) des Zylinderblocks bestimmt ist und der an die Kurvenbahn (5) gekuppelt ist mittels einer Vorrichtung zur Immobilisierung hinsichtlich Rotation des inneren Verteilers bezüglich der Kurvenbahn, die wenigstens ein Verbindungselement (45) aufweist, das, ohne Seitenspiel in einer orthogonalen Richtung zugleich zu der Drehachse und einem beliebigen durch die Drehachse verlaufenden Radius, mit dem inneren Fluidverteiler (18) und mit der Kurvenbahn (5) verbunden ist, und das außerdem bezüglich der Drehachse (3) und um die Drehachse (3) im wesentlichen transversal nicht verformbar ist, wobei die durch dieses Verbindungselement hergestellte Verbindung im Gegensatz dazu in einer Richtung parallel zur Drehachse (3) und um eine Schwenkachse, die gegebenenfalls parallel zu einer beliebigen Achse, orthogonal zur Drehache ist, verformbar ist, und das Verbindungselement eine dünne Scheibe (45) aufweist, die sich im wesentlichen quer bezüglich der Drehachse erstreckt;
dadurch gekennzeichnet, daß die Position der Vorrichtung zur Immobilisierung (45) ohne Spiel im Moment der Montage mittels eines Teils (52) vorab eingestellt ist, das einen Umfang (105) aufweist, der eine Form komplementär zu derjenigen der Kurvenbahn (5) aufweist, wobei letztere eine Mehrzahl von Wellen hat,
das Verbindungselement (45) durch die im wesentlichen quer verlaufende, dünne Scheibe (45) gebildet ist, direkt (in 46) an einer Querseite (44) rechtwinklig zur Drehachse (3), die der innere Fluidverteiler (18) aufweist, befestigt ist, und ein Teil (48) aufweist, das direkt zwischen die Kurvenbahn (5) und ein Komplementärelement (1C), wie den Endboden eines Gehäuses, geklemmt ist, wobei das Komplementärelement selbst an der Kurvenbahn (5) durch entfernbare Befestigungsmittel (6) befestigt ist.

4. Mechanismus mit Fluid unter Druck, wie ein Hydromotor oder eine hydraulische Pumpe, der ausweist:
eine Kurvenbahn (5);
einen Zylinderblock (7), der drehbar bezüglich der Kurvenbahn um eine Drehachse (3) montiert ist und eine Verbindungsseite (15) aufweist, die rechtwinklig zu der Drehachse ist;
einen inneren Fluidverteiler (18) mit einer Verteilerseite (19), die zum Druck auf die Verbindungsseite (15) des Zylinderblocks bestimmt ist und der gekuppelt ist an die Kurvenbahn (5) mittels einer Vorrichtung zur Immobilisierung hinsichtlich Rotation des inneren Verteilers bezüglich der Kurvenbahn, die wenigstens ein Verbindungselement (33 ; 33A) aufweist, das, ohne Seitenspiel in einer orthogonale Richtung zugleich zu der Drehachse und einem beliebigen durch die Drehachse verlaufenden Radius, mit dem inneren Fluidverteiler (18) und mit der Kurvenbahn (5) verbunden ist, und das außerdem bezüglich der Drehachse (3) und um die Drehachse (3) im wesentlichen transversal nicht verformbar ist, wobei die durch dieses Verbindungselement hergestellte Verbindung im Gegensatz dazu in einer Richtung parallel zur Drehachse (3) und um eine Schwenkachse, die gegebenenfalls parallel zu einer beliebigen Achse, orthogonal zur Drehache ist, verformbar ist, und das Verbindungselement eine dünne Scheibe (33 ; 33A) aufweist, die sich im wesentlichen quer bezüglich der Drehachse erstreckt;
dadurch gekennzeichnet, daß die Position der Vorrichtung zur Immobilisierung (39) ohne Spiel im Moment der Montage mittels eines Teils (52) vorab eingestellt ist, das einen Umfang (105) aufweist, der eine Form komplementär zu derjenigen der Kurvenbahn (5) aufweist, wobei letztere eine Mehrzahl von Wellen hat,
ein Umfangsteil (34) des Verbindungselements (33 ; 33A) eine Form komplementär zu derjenigen der Wellen (5A) der Kurvenbahn (5) hat und sich ohne Spiel mit den Wellen der Kurvenbahn verzahnt.

5. Mechanismus nach einem der Ansprüche 2 bis 4,
dadurch gekennzeichnet, daß das Verbindungselement (39; 45), in der Betriebskonfiguration des Mechanismus, eine elastische Ausgangsbelastung aufweist, die dieses parallel zur Drehachse (3) verformt, wobei die Wirkung darauf abzielt, mittels einer Kraft ungleich Null, die Verteilerseite (19) des inneren Fluidverteilers (18) auf die Verbindungsseite (15) des Zylinderblocks (7) zu drücken.

## Claims

1. Method of mounting a device for preventing the rotation of the internal fluid distributor of a pressurized-fluid mechanism, such as a hydraulic pump or motor with respect to the cam of this mechanism, the latter comprising:
the said cam (5);
a cylinder unit (7) mounted so that it can rotate with respect to the cam about an axis of rotation (3) and having a communication face (15) perpendicular to the said axis of rotation;
the said internal fluid distributor (18), which has a distribution face (19) intended to press on the communication face (15) of the cylinder unit and is harnessed to the said cam (5) by means of the said device for preventing the rotation of the internal distributor with respect to the cam, this device comprising at least one connecting element (33; 33A; 39; 45) which is connected without transverse play in a direction orthogonal both to the axis of rotation and to any radius passing through the axis of rotation, with the internal fluid distributor (18) and with the cam (5), and which furthermore is substantially non-deformable transversely with respect to the said axis of rotation (3) and about the axis of rotation, the connection produced by this connecting element being, however, deformable in a direction parallel to the axis of rotation (3), and about any possible axis of pivoting parallel to any axis orthogonal to the axis of rotation, and the said connecting element comprising a thin web (33; 33A; 39; 45) which extends essentially transversely with respect to the axis of rotation;
characterized in that the position of the rotation-preventing device (33; 39; 45) is adjusted without play at the time of mounting using a part (52) which has a periphery (105), the shape of which complements that of the cam (5), the latter having a number of undulations.

2. Pressurized-fluid mechanism such as a hydraulic pump or motor, comprising:
a cam (5);
a cylinder unit (7) mounted so that it can rotate with respect to the cam about an axis of rotation (3) and having a communication face (15) perpendicular to the said axis of rotation;
an internal fluid distributor (18), which has a distribution face (19) intended to press on the communication face (15) of the cylinder unit and is harnessed to the said cam (5) by means of a device for preventing the rotation of the internal distributor with respect to the cam comprising at least one connecting element (39) which is connected without transverse play in a direction orthogonal both to the axis of rotation and to any radius passing through the axis of rotation, with the internal fluid distributor (18) and with the cam (5), and which furthermore is substantially non-deformable transversely with respect to the said axis of rotation (3) and about the axis of rotation, the connection produced by this connecting element being, however, deformable in a direction parallel to the axis of rotation (3), and about any possible axis of pivoting parallel to any axis orthogonal to the axis of rotation, and the said connecting element comprising a thin web (39) which extends essentially transversely with respect to the axis of rotation;
characterized in that once the position of the rotation-prevention device (39) has been previously adjusted without play at the time of mounting using a part (52) which has a periphery (105), the shape of which complements that of the cam (5), the latter having a number of undulations,
the said connecting element (39) is fixed, on the one hand (at 42), on the internal fluid distributor (18) and, on the other hand (at 40), on a complementary element (1C) such as the end wall of a casing, said complementary element being secured (6) to the cam (5).

3. Pressurized-fluid mechanism such as a hydraulic pump or motor, comprising:
a cam (5);
a cylinder unit (7) mounted so that it can rotate with respect to the cam about an axis of rotation (3) and having a communication face (15) perpendicular to the said axis of rotation;
an internal fluid distributor (18), which has a distribution face (19) intended to press on the communication face (15) of the cylinder unit and is harnessed to the said cam (5) by means of a device for preventing the rotation of the internal distributor with respect to the cam comprising at least one connecting element (45) which is connected without transverse play in a direction orthogonal both to the axis of rotation and to any radius passing through the axis of rotation, with the internal fluid distributor (18) and with the cam (5), and which furthermore is substantially non-deformable transversely with respect to the said axis of rotation (3) and about the axis of rotation, the connection produced by this connecting element being, however, deformable in a direction parallel to the axis of rotation (3), and about any possible axis of pivoting parallel to any axis orthogonal to the axis of rotation, and the said connecting element comprising a thin web (45) which extends essentially transversely with respect to the axis of rotation;
characterized in that once the position of the rotation-prevention device (45) has been previously adjusted without play at the time of mounting using a part (52) which has a periphery (105) the shape of which complements that of the cam (5), the latter having a number of undulations,
the said connecting element (45) consists of the said essentially transverse thin web (45), is fixed directly (at 46) on a transverse face (44) perpendicular to the axis of rotation (3) exhibited by the internal fluid distributor (18) and has a part (48) which is trapped directly between the cam (5) and a complementary element (1C) such as the end wall of a casing, the said complementary element being itself fixed to the cam (5) by removable fastening means (6).

4. Pressurized-fluid mechanism such as a hydraulic pump or motor, comprising:
a cam (5);
a cylinder unit (7) mounted so that it can rotate with respect to the cam about an axis of rotation (3) and having a communication face (15) perpendicular to the said axis of rotation;
an internal fluid distributor (18), which has a distribution face (19) intended to press on the communication face (15) of the cylinder unit and is harnessed to the said cam (5) by means of a device for preventing the rotation of the internal distributor with respect to the cam comprising at least one connecting element (33; 33A) which is connected without transverse play in a direction orthogonal both to the axis of rotation and to any radius passing through the axis of rotation, with the internal fluid distributor (18) and with the cam (5), and which furthermore is substantially non-deformable transversely with respect to the said axis of rotation (3) and about the axis of rotation, the connection produced by this connecting element being, however, deformable in a direction parallel to the axis of rotation (3), and about any possible axis of pivoting parallel to any axis orthogonal to the axis of rotation, and the said connecting element comprising a thin web (33; 33A) which extends essentially transversely with respect to the axis of rotation;
characterized in that once the position of the rotation-prevention device (39) has been previously adjusted without play at the time of mounting using a part (52) which has a periphery (105) the shape of which complements that of the cam (5), the latter having a number of undulations,
a peripheral part (34) of the connecting element (33; 33A) has a shape that complements that of the undulations (5A) of the cam (5) and nests without play in the undulations of the cam.

5. Mechanism according to any one of Claims 2 to 4,
characterized in that the connecting element (39; 45) in the operating configuration of the mechanism, has an initial elastic preload which deforms it parallel to the axis of rotation (3), and the effect of which tends to make the distribution face (19) of the internal fluid distributor (18) bear on the communication face (15) of the cylinder unit (7) with a non-zero force.
